# EUROPÄISCHE PATENTSCHRIFT

(11) **EP 0 569 675 B1**
(45) Veröffentlichungstag und Bekanntmachung des Hinweises auf die Patenterteilung: **23.09.1998**
(21) Anmeldenummer: 93103722.0
(22) Anmeldetag: 09.03.1993
(51) Int. Cl.: B65B 19/34

(54) **Verfahren und Vorrichtung zur Einbringung von paarweise aufgehängten Würsten in Verpackungsbehälter**
Method and device for introducing sausages in pairs into packaging containers
Procédé et dispositif pour introduire des saucisses en paires dans des récipients d'emballage

(30) Priorität: 14.05.1992 DE 4215645
(43) Veröffentlichungstag der Anmeldung: 18.11.1993
(73) Patentinhaber: Albert Handtmann Maschinenfabrik GmbH & Co. KG, D-88400 Biberach (DE)
(72) Erfinder: Strasser, Karl-Heinz, W-7981 Berg b. Ravensburg (DE)
(74) Vertreter: Engelhardt, Guido, Dipl.-Ing.

(56) Entgegenhaltungen:
- EP-A- 0 366 904
- EP-A- 0 446 658
- DE-B- 1 107 552
- GB-A- 1 279 486

## Beschreibung

Die Erfindung bezieht sich auf ein Verfahren zur Einbringung von Würsten in Verpackungsbehältnisse sowie eine Vorrichtung zur Anwendung dieses Verfahrens, die eine Transporteinrichtung in Form eines oder mehrerer antreibbarer Förderbänder aufweist.

Durch die EP 0 446 658 A1 ist eine Einrichtung zum Überführen von Würsten aus einer Wurstfüllmaschine in eine Verpackungsmaschine bekannt. Die Würste werden hierbei auf einem Förderband in eine definierte Lage ausgerichtet, mittels dem die Würste sodann einer Beladestation zugeführt werden. Mit Hilfe eines vertikal verstellbaren, das Förderband durchgreifenden Hubgliedes werden dort die aufgestauten Würste in einer oder mehreren Lagen in Container eingebracht.

Diese Einrichtung hat sich zwar bewährt, als nachteilig hat sich jedoch erwiesen, daß die Würste in großen Mengen durch das Hubglied den Containern zuzuführen sind. Dabei werden die Würste mitunter beschädigt, auch ist eine paarweise Einbringung in ein Verpackungsbehältnis mit Hilfe dieser Einrichtung nicht zu bewerkstelligen.

Aufgabe der Erfindung ist es daher, ein Verfahren sowie eine Vorrichtung zur Einbringung von Würsten in Verpackungsbehältnisse zu schaffen, mittels denen es möglich ist, die Würste auf maschinelle Art in verpackungsgerechte Formationen zu bringen, die ohne Schwierigkeiten weiter verarbeitet werden können. Der dazu erforderliche Bauaufwand soll gering gehalten werden, vor allem aber soll erreicht werden, daß die Würste bei der Überführung stets schonend behandelt und somit nicht beschädigt werden und daß diese dabei nicht von Menschen berührt werden müssen. Auch sollen die Betriebskosten durch Personalreduzierung in einem erheblichen Maße gegenüber der bisher praktizierten Verfahrensweise gesenkt werden, und es soll problemlos eine Anpassung an unterschiedliche Produkte zu bewerkstelligen sein.

Gemäß der Erfindung ist das Verfahren zur Einbringung von Würsten in Verpackungsbehältnisse dadurch gekennzeichnet, daß die Würste zunächst paarweise auf eine Transporteinrichtung aufgehängt und auf dieser aufgestaut werdn, daß sodann jeweils ein zusammenhängendes Paar der aufgestauten Würste in eine Greifeinrichtung eingebracht wird, und daß daraufhin die Würste mit Hilfe der Greifeinrichtung paarweise oder voneinander getrennt und fluchtend zueinander in einzelne Transportbehälter, mittels denen die Würste den Verpackungsbehältnissen zuführbar sind, oder unmittelbar in diese abgelegt werden.

Zweckmäßig ist es hierbei, die auf der Transporteinrichtung hängenden Würste durch dessen nach außen divergierend angeordnete Förderbänder aufzuspreizen und die Würste im Bereich der Transporteinrichtung von den Förderbändern auf eine Transportschiene überzuführen und mittels aus dieser ausströmender Druckluft zur Greifeinrichtung weiterzutransportieren.

Ferner sollten hierbei die auf der Transportschiene aufgestauten Würste jeweils paarweise von an einer Trommel der Greifeinrichtung vorgesehenen, gesteuert betätigbaren Greifern aufgenommen, während der Rotationsbewegung der Trommel voneinander getrennt und in unterhalb der Trommel befindlichen Transportbehälter abgelegt werden.

Die Vorrichtung zur Einbringung von Würsten in Verpackungsbehältnisse mit einer Transporteinrichtung in Form eines oder mehrerer antreibbarer Förderbänder ist gekennzeichnet durch eine den Förderbändern nachgeschaltete Transportschiene zur hängenden Aufnahme und zum Aufstauen der Würste, eine der Transportschiene nachgeschaltete antreibbare Greifeinrichtung zur Übernahme jeweils eines Paares der Würste, mittels der diese durch eine Verstellbewegung, vorzugsweise eine Rotationsbewegung, hintereinander in Transportbehälter oder unmittelbar in Verpackungsbehältnisse ablegbar sind, und eine Schneideinrichtung, durch die die paarweise von den Greifern aufgenommenen Würste bei der Verstellbewegung der Greifeinrichtung voneinander trennbar sind.

Zweckmäßig ist es hierbei, zum Transport drei oder mehrere Förderbänder vorzusehen, von denen das mittlere Förderband in Höhe der nachgeschalteten Transportschiene und die seitlichen Förderbänder zum Aufspreizen der aufgehängten Würste nach außen divergierend angeordnet sind.

Die Transportschiene sollte durch einen an eine Druckluftquelle angeschlossenen Hohlkörper mit einer konvex gekrümmten oder kegeligen Oberfläche bestehen, in den zur Greifeinrichtung gerichtete Luftaustrittsöffnungen eingearbeitet sind. Außerdem sollte die Transportschiene auf der dem Förderbändern zugekehrten Seite mit einer oder mehreren Freisparungen zur Aufnahme mindestens des mittleren Förderbandes der Transporteinrichtung versehen sein.

Zum Aufstauen der Würste ist es angebracht, im Endbereich der Transportschiene einen z. B. durch eine Platte gebildeten und vorzugsweise in Längsrichtung der Transportschiene verstellbaren Anschlag anzuordnen.

Die Schneideinrichtung kann in einfacher Ausbildung durch ein mittig zur Transportschiene und im Schwenkbereich der Greifeinrichtung angeordnetes Messer gebildet werden.

Vorteilhaft ist es ferner, die Greifeinrichtung durch eine rotierend antreibbare in einem Traggestell angeordnete Trommel zu bilden, die mit gesteuert betätigbaren Greifern zur Aufnahme und Ablage der Würste versehen ist.

Die Greifer sollten hierbei jeweils aus zwei oder mehreren einander gegenüberliegend angeordneten und vorzugsweise rechenartig ausgebildeten Greifarmen bestehen, von denen ein Greifarm zur Aufnahme der Würste ortsfest gehalten ist und der oder die gegenüberliegenden Greifarme verschwenkbar an einem gesteuert radial verstellbaren Schlitten angebracht sind.

Zur Steuerung des ortsfest an dem Schlitten angebrachten Greifarmes sollte im Aufnahmebereich der Würste eine konkav gekrummt ausgebildete, feststehende Steuerkurve vorgesehen sein, durch die der Schlitten durch einen an dieser kraftschlüssig anliegenden Stößel derart geführt ist, daß der Greifarm bei der Aufnahme der Würste geradlinig höhenverstellbar ist. Dadurch wird ausgeschlossen, daß die Würste bei deren Aufnahme weggeschleudert werden.

Des weiteren sollten auch die verschwenkbar gelagerten Greifarme der Greifer im Aufnahmebereich der Würste durch eine oder mehrere ortsfest angeordnete Steuerkurven betätigbar sein, an denen Stößel kraftschlüssig anliegen, deren radial gerichteten durch die Rotationsbewegungen der Trommel ausgelösten Verstellbewegungen jeweils über eine an den Stößeln vorgesehene Verzahnung und ein in diese eingreifendes Zahnrad in eine Verdrehbewegung der die Greifarme tragenden Wellen gesteuert umlenkbar sind.

Zum Öffnen der verschwenkbar gelagerten Greifarme der Greifer ist es ferner angebracht, über dem Transportbehälter einen Steuerhebel vorzusehen, der verschwenkbar gelagert und durch eine antreibbare Steuerkurve betätigbar ist. Und um die Greifer zuverlässig zu entladen, sollte im Entnahmebereich der Greifeinrichtung ein verschwenkbar gelagerter Auswurfhebel vorgesehen werden, der durch die Rotationsbewegung der Trommel in die Greifarme einführbar und durch einen verdrehbar antreibbaren Exzenter betätigbar ist.

Mittels des erfindungsgemäßen Verfahrens bzw. der vorschlagsgemäßen Vorrichtungen zur Anwendung dieses Verfahrens ist es auf sehr einfache Weise möglich, paarweise aufgehängte Würste maschinell in eine verpackungsgerechte Formation zu bringen, ohne daß dabei die Würste von Menschen berührt werden müssen. Die Würste werden vielmehr von einem Rauchstock auf der Transporteinrichtung abgelagert und von der Greifeinrichtung in einen Transportbehälter oder ein Verpackungsbehältnis eingebracht. Außerdem werden die Würste während der Überführung voneinander getrennt und mittels der Greifeinrichtung gegebenenfalls ausgerichtet, so daß die Weiterbehandlung, beispielsweise die Verpackung in einer Verpackungsmaschine, leicht bewerkstelligt werden kann. Die Überführung von dem Rauchstock in ein Verpackungsbehältnis kann somit in kurzer Zeit und ohne Schwierigkeiten vorgenommen werden, auch werden die Würste stets schonend behandelt, Beschädigungen sind demnach nahezu ausgeschlossen. Da die vorschlagsgemäß ausgebildete Vorrichtung, insbesondere die Greifeinrichtung z. B. mittels Endschalter steuerbar ist, ist von dem Personal lediglich noch eine Überwachungsfunktion wahrzunehmen. Eine kontinuierliche Arbeitsweise bei geringem Bedienungsaufwand und schonende Behandlung der Würste ist somit gegeben. Und da beim Überführen der Würste keine manuellen Tätigkeiten notwendig sind, ist auch eine hygienische Handhabung gewährleistet. Die Verarbeitung von paarweise angelieferten Würsten ist mit Hilfe des vorschlagsgemäßen Verfahrens bzw. der erfindungsgemäßen Vorrichtung, die ohne weiteres auch an unterschiedliche Produkte anpaßbar ist, in einem erheblichen Maße zu rationalisieren.

In der Zeichnung ist ein Ausführungsbeispiele der gemäß der Erfindung ausgebildeten Vorrichtung zur Einbringung von Würsten in Verpackungsbehältnisse dargestellt, das nachfolgend im einzelnen erläutert ist. Hierbei zeigen:
- Figur 1: die Vorrichtung zur Einbringung von Würsten in Transportbehälter, in Seitenansicht,
- Figur 2: die bei der Vorrichtung nach Figur 1 vorgesehene Transporteinrichtung, in einer vergrößerten Darstellung in Draufsicht,
- Figur 3: die Greifeinrichtung der Vorrichtung nach Figur 1, in einer vergrößerten Darstellung, in Seitenansicht, und
- Figur 4: einen Schnitt nach der Linie IV - IV der Figur 3 durch die Greifeinrichtung.

Die in Figur 1 dargestellte und mit 101 bezeichnete Vorrichtung zur Einbringung von Würsten 110 in auf einem Förderband 102 angeordnete Transportbehälter 103 besteht im wesentlichen aus einer auf einem Maschinengestell 111 mittels eines Halters 112, wie dies in Figur 2 gezeigt ist, abgestützten Transporteinrichtung 113 und einer Greifeinrichtung 121, mittels denen die paarweise dieser zugeführten Würste 110 voneinander getrennt und hintereinander in den Transportbehälter 103 eingelegt werden. Vor der Greifeinrichtung 121 werden die Würste 110 aufgestaut und von dieser mittels Greifern 131, die an einer rotierend antreibbaren Trommel 122 angebracht sind, übernommen. Während der Rotationsbewegung der Trommel 122 werden mit Hilfe einer Schneideinrichtung 155 die paarweise aufgenommenen Würste 110 in der Mitte unterteilt, so daß diese einzeln in die Transportbehälter 103, die dazu mittels des Förderbandes 102 schrittweise verstellt werden, jeweils hintereinanderliegend eingebracht werden.

Die Transporteinrichtung 113 besteht, wie dies insbesondere auch der Figur 2 zu entnehmen ist, aus drei Förderbändern 113', 113'' und 113''' und einer diesen nachgeschalteten in Höhe des mittleren Förderbandes 113' verlaufenden Transportschiene 116. Die Förderbänder 113', 113'', 113''', die über Umlenkrollen 114 geführt sind und von denen zumindest das mittlere Förderband 113 durch einen Motor 115 antreibbar ist, sind hierbei derart angeordnet, daß die auf diese aufhängten Würste 110 aufgespreizt werden. Um dies zu bewerkstelligen, divergieren die beiden äußeren Förderbänder 113'' und 113''' nach außen. Außerdem greift das mittlere Förderband 113' in eine in die Transportschiene 116 eingearbeitete Aussparung 118 ein, eine störungsfreie Übernahme der Würste 110 ist dadurch gewährleistet.

Die Transportschiene 116 ist als Hohlkörper ausgebildet und an eine Druckluftquelle angeschlossen, außerdem sind in deren konkav gekrümmte Oberfläche Luftaustrittsöffnungen 117 eingearbeitet, die Würste 110 werden somit durch die aus der Transportschiene 116 ausströmenden Druckluft auf äußerst schonende Weise in Richtung der Greifeinrichtung 121 befördert. Durch einen Anschlag 120, der aus einer in Richtung der Transportschiene 116 verstellbaren Platte 120' besteht, werden die Würste 110 vor der Greifeinrichtung 121 aufgestaut.

Die Greifeinrichtung 121 ist durch die drehbar in dem Maschinengestell 111 gelagerte Trommel 122, die über einen Riementrieb 124 mit einem Antriebsmotor 123 in Triebverbindung steht, und an dieser angebrachten Greifern 131 gebildet, die jeweils an einem zwischen Führungsschienen 125 radial verstellbaren Schlitten 126 angebracht sind. Die Greifer 131 wiederum bestehen jeweils aus einem orstfest angeordneten Greifarm 132 und zwei diesen gegenüberliegenden Greifarmen 133 und 134, die verdrehbar an in dem Schlitten 126 gelagerten Wellen 136 bzw. 137 befestigt sind. Der Greifarm 132 ist dagegen fest mit einem die Wellen 136, 137 tragenden Blockstück 135 verbunden.

Zur gesteuerten Radialverschiebung des Schlittens 126 sowie zum Öffnen der Greifer 131 bei der Aufnahme zweier zusammenhängender Würste 110 sind orstfest angeordnete Scheiben 141, 143 und 145 vorgesehen, die Steuerkurven 142, 144 bzw. 146 aufweisen. An den Scheiben 141, 143 und 145 liegen kraftschlüssig Stößel 138, 139 und 140 an, die auf den Schlitten 126 bzw. die Greifarme 133 und 134 einwirken.

Die Schlitten 126 werden mit Hilfe der an der Scheibe 141 angearbeiteten Steuerkurve 142 im Aufnahmebereich der Würste 110 derart gesteuert, daß der fest mit diesem verbundene Greifarm 132 eine geradlinige Vertikalbewegung ausführt. Durch die Steuerkurve 142 wird die kreisförmige Bewegung, die der Schlitten 126 ausführen würde, wenn er nicht radial verschiebbar gelagert wäre, ausgeglichen, die auf der Transportschiene 116 hängenden Würste 110 werden somit bei deren Aufnahme nicht weggeschleudert, sondern vertikal nach oben bewegt.

Die Greifarme 133 und 134, die wie auch der Greifarm 132 jeweils in Form eines Rechens ausgebildet sind, wirken dabei als Gegenlager. Mit Hilfe der Steuerkurve 144 wird zunächst jeweils der Greifarm 133 und nachfolgend durch die Steuerkurve 146 wird der Greifarm 134 zugestellt, so daß die Würste 110 bereits nach einem kurzen Verstellweg der Trommel 122 fest zwischen den Greifarmen 132 und 133, 134 eingespannt sind.

Mit Hilfe der auf der dem Anschlag 120 gegenüberliegenden Seite mittig zur Transportschiene 116 angeordneten Schneideinrichtung 155, die hierbei aus einem feststehenden Messer 156 besteht, werden die paarweise aufgenommenen Würste 110 voneinander getrennt, diese können somit hintereinander in die Transportbehälter 103 eingelegt werden.

Der fest an dem Schlitten 126 angebrachte Stößel 138 liegt durch die Kraft einer sich an dem Schienengestell 111 abstützenden Feder 154 an der Scheibe 141 an. Die Anlage kann aber auch durch eine Servoeinrichtung, die symbolhaft durch einen Druckluftanschluß 151 angedeutet ist, bewerkstelligt werden. In gleicher Weise werden die verschiebbar in dem Schlitten 126 gelagerten Stößel 139 und 140 gegen die Scheiben 143 bzw. 145 gedrückt, und zwar mittels wiederum symbolhaft angedeuteten Servoeinrichtungen 152 und 153 und/oder durch nicht eingezeichnete Federn.

Um die durch die Steuerkurven 144 und 146 ausgelösten linearen Verstellbewegungen der Stößel 139 und 140 in Drehbewegungen umzulenken, sind an den Stößeln 139 und 140 Verzahnungen 147 bzw. 149 vorgesehen, in die drehfest auf den Wellen 136 und 137 angeordnete Zahnräder 148 bzw. 150 eingreifen. Entsprechend der Formgebung der Steuerkurven 144 und 146 werden die Stößel 139, 140 verschoben und somit die Wellen 136 und 137 verdreht, so daß die mit diesen fest verbundenen Greifarme 133 und 134 vor der Aufnahme der Würste 110 von dem Greifarm 132 und nach deren Aufnahme in Richtung des Greifarmes 132 verschwenkt werden.

Zum Öffnen der Greifer 131 über den die Würste 110 aufnehmenden Transportbehälter 103 dient ein auf einem Bolzen 162 schwenkbar gelagerter Steuerhebel 161, der auf seiner Außenseite ebenfalls mit einer Steuerkurve 163 versehen ist und an der die Stößel 139 und 140 zur Anlage kommen. Über eine Rolle 164 liegt der Steuerhebel 161 an einer Scheibe 165, die eine Steuerkurve 166 aufweist, an. Durch einen Motor 167, der über einen Riementrieb 168 auf eine Welle 169 einwirkt, mit der die Scheibe 165 drehfest verbunden ist, ist diese bei Stillstand der Trommel 122 jeweils um eine Umdrehung zu verdrehen. Die Greifarme 133, und 134 werden dabei über die durch die Steuerkurve 166 radial verschobenen Stößel 139 und 140 derart verschwenkt, daß die Würste 110 aus dem über dem Transportbehälter jeweils befindlichen Greifer 131 in diese fallen können.

Um sicherzustellen, daß die unter Umständen an den Greifarmen 132, 133 und 134 klebenden Würste 110 aus dem Greifer 131 ausgestoßen werden, ist des weiteren ein Auswurfhebel 171 vorgesehen, der auf einem Bolzen 172 verschwenkbar gelagert und über einen weiteren Bolzen 173 mit einem Ende eines Exzenterhebels 170 gelenkig verbunden ist. Das andere Ende des Exzenterhebls 170 wird dagegen bei einer Drehbewegung der Welle 169 derart verstellt, daß der Bolzen 173 und das an diesem angelenkte Ende des Auswurfhebels 171 in Richtung der Welle 169 verschwenkt werden. Dadurch wird der in den jeweils über den Transportbehälter 103 befindlichen Greifer 131 ragende Auswurfhebel 171 in Richtung des Transportbehälters 103 verschwenkt, so daß die in dem Greifer befindlichen Würste 110 zuverlässig ausgestossen werden.

## Patentansprüche

1. Verfahren zur Einbringung von Würsten (110) in Verpackungsbehältnisse,
**dadurch gekennzeichnet,**
daß die Würste (110) zunächst paarweise auf eine Transporteinrichtung (113) aufgehängt und auf dieser aufgestaut werden, daß sodann jeweils ein zusammenhängendes Paar der aufgestauten Würste (110) in eine Greifeinrichtung (121) eingebracht wird, und daß daraufhin die Würste (110) mit Hilfe der Greifeinrichtung (121) paarweise oder voneinander getrennt und fluchtend zueinander in einzelne Transportbehälter (103), mittels denen die Würste (110) den Verpackungsbehältnissen zuführbar sind, oder unmittelbar in diese abgelegt werden.

2. Verfahren nach Anspruch 1,
**dadurch gekennzeichnet,**
daß die auf der Transporteinrichtung (113) hängenden Würste (110) durch dessen nach außen divergierend angeordnete Förderbänder (113'', 113''') aufgespreizt werden.

3. Verfahren nach Anspruch 1 oder 2,
**dadurch gekennzeichnet,**
daß die Würste (110) im Bereich der Transporteinrichtung (113) von den Förderbändern (113', 113'', 113'') auf eine Transporstschiene (116) übergeführt und mittels aus dieser ausströmender Druckluft zur Greifeinrichtung (121) weiter transportiert werden.

4. Verfahren nach einem der Ansprüche 1 bis 3,
**dadurch gekennzeichnet,**
daß die auf der Transportschiene (116) aufgestauten Würste (110) jeweils paarweise von an einer Trommel (122) der Greifeinrichtung (121) vorgesehenen, gesteuert betätigbaren Greifern (131) aufgenommen, während der Rotationsbewegung der Trommel (122) voneinander getrennt und in unterhalb der Trommel (122) befindlichen Transportbehältern (103) abgelegt werden.

5. Vorrichtung (101) zur Einbringung von Würsten (110) in Verpackungsbehältnisse mit einer Transporteinrichtung (113) in Form eines oder mehrerer antreibbarer Förderbänder (113', 113'', 113'''),
**gekennzeichnet durch**
eine diesen nachgeschaltete Transportschiene (116) zur hängenden Aufnahme und zum Aufstauen der Würste (110), eine der Transportschiene (116) nachgeschaltete antreibbare Greifeinrichtung (121) zur Übernahme jeweils eines Paares der Würste (110), mittels der diese durch eine Verstellbewegung, vorzugsweise eine Rotationsbewegung, hintereinander in Transportbehälter (103) oder unmittelbar in Verpackungsbehältnisse ablegbar sind, und eine Schneideinrichtung (155), durch die die paarweise von Greifern (131) der Greifeinrichtung (121) aufgenommenen Würste (110) bei deren Verstellbewegung voneinander trennbar sind.

6. Vorrichtung nach Anspruch 5,
**dadurch gekennzeichnet,**
daß zum Transport der Würste (110) drei oder mehrere Förderbänder (113', 113'', 113''') vorgesehen sind, von denen das mittlere Förderband (113) in Höhe der nachgeschalteten Transportschiene (116) und die seitlichen Förderbänder (113'', 113''') zum Aufspreizen der aufgehängten Würste (110) nach außen divergierend angeordnet sind.

7. Vorrichtung nach Anspruch 5 oder 6,
**dadurch gekennzeichnet,**
daß die Transportschiene (116) durch einen an eine Druckluftquelle angeschlossenen Hohlkörper mit einer konvex gekrümmten oder kegeligen Oberfläche gebildet ist, in den zur Greifeinrichtung (121) gerichtete Luftaustrittsöffnungen (117) eingearbeitet sind.

8. Vorrichtung nach einem oder mehreren der Ansprüche 5 bis 7,
**dadurch gekennzeichnet,**
daß die Transportschiene (116) auf der den Förderbändern (113', 113'', 113''') zugekehrten Seite mit einer oder mehreren Freisparungen (118) zur Aufnahme mindestens des mittleren Förderbandes (113') versehen ist.

9. Vorrichtung nach einem oder mehreren der Ansprüche 5 bis 8,
**dadurch gekennzeichnet,**
daß zum Aufstauen der Würste (110) im Endbereich der Transportschiene (116) ein z.B. durch eine Platte (120') gebildeter und vorzugsweise in Längsrichtung der Transportschiene (116) verstellbarer Anschlag (120) angeordnet ist.

10. Vorrichtung nach einem oder mehreren der Ansprüche 5 bis 9,
**dadurch gekennzeichnet,**
daß die Schneideinrichtung (155) durch einen mittig zur Transportschiene (116) und im Schwenkbereich der Greifeinrichtung (121) angeordnetes Messer (156) gebildet ist.

11. Vorrichtung nach einem oder mehreren der Ansprüche 5 bis 10,
**dadurch gekennzeichnet,**
daß die Greifeinrichtung (121) durch eine rotierend antreibbare in einem Traggestell (111) angeordnete Trommel (122) gebildet ist, die mit gesteuert betätigbaren Greifern (131) zur Aufnahme und Ablage der Würste (110) versehen ist.

12. Vorrichtung nach Anspruch 11,
**dadurch gekennzeichnet,**
daß die Greifer (131) jeweils aus zwei oder mehreren einander gegenüberliegend angeordneten und vorzugsweise rechenartig ausgebildeten Greifarmen (132, 133, 134) bestehen, von denen ein Greifarm (132) zur Aufnahme der Würste (110) orstfest gehalten ist und der oder die gegenüberliegenden Greifarme (133, 134) verschwenkbar an einem gesteuert radial verstellbaren Schlitten (126) angebracht sind.

13. Vorrichtung nach Anspruch 12,
**dadurch gekennzeichnet,**
daß zur Steuerung des ortsfest an dem Schlitten (126) angebrachten Greifarmes (132) im Aufnahmebereich der Würste (110) eine konkav gekrümmt ausgebildete, feststehende Steuerkurve (142) vorgesehen ist, durch die der Schlitten (126) durch einen an dieser kraftschlüssig anliegenden Stößel (138) derart gefuhrt ist, daß der Greifarm (132) bei der Aufnahme der Würste (110) geradlinig höhenverstellbar ist.

14. Vorrichtung nach Anspruch 12 oder 13,
**dadurch gekennzeichnet,**
daß die verschwenkbar gelagerten Greifarme (133, 134) der Greifer (131) im Aufnahmebereich der Würste (110) durch eine oder mehrere ortsfest angeordnete Steuerkurven (144, 146) betätigbar sind, an denen Stößel (139, 140) kraftschlüssig anliegen, deren radial gerichteten durch die Rotationsbewegungen der Trommel (122) ausgelösten Verstellbewegungen jeweils über eine an den Stößeln (139, 140) vorgesehene Verzahnung (147, 149) und ein in diese eingreifendes Zahnrad (148, 150) in eine Verdrehbewegung der die Greifarme (133, 134) tragenden Wellen (136, 137) gesteuert umlenkbar sind.

15. Vorrichtung nach einem oder mehreren der Ansprüche 12 bis 14,
**dadurch gekennzeichnet,**
daß zum Öffnen der verschwenkbar gelagerten Greifarme (133, 134) der Greifer (131) über dem Transportbehälter (103) ein Steuerhebel (161) vorgesehen ist, der verschwenkbar gelagert und durch eine antreibbare Steuerkurve (163) betätigbar ist.

16. Vorrichtung nach einem oder mehreren der Ansprüche 5 bis 15,
**dadurch gekennzeichnet,**
daß im Entnahmebereich der Greifeinrichtung (121) ein verschwenkbar gelagerter Auswurfhebel (171) vorgesehen ist, der durch die Rotationsbewegung der Trommel (122) in die Greifarme (132, 133, 134) der Greifer (131) einführbar und durch einen drehbar gelagerten Exzenterhebel (170) betätigbar ist.

## Claims

1. A process for putting sausages (110) into packaging containers,
**characterised in that,**
the sausages (110) are initially hung on a transport device (113) and backed up on this, that each connected pair of hacked up sausages (110) are then moved into a gripper device (121), and that after this the sausages (110) are put into individual transport containers (103) by means of the gripper device (121) either in pairs or separate from and lined up with one another, with the transport containers (103) serving to permit the sausages (110) to be supplied into the packaging containers; alternatively, the sausages (110) may be put into the packaging containers directly.

2. The process in accordance with Claim 1,
**characterised in that,**
the sausages (110) hanging on the transport device (113) are spread apart by the conveyor belts (113'', 113''') arranged on the transport device (113) which diverge outwards.

3. The process in accordance with Claim 1 or 2,
**characterised in that,**
the sausages (110) are transferred from the conveyor belts (113', 113'', 113''') to a transport rail (116) in the area of the transport device (113) and are transported further to the gripper device (121) by means of compressed air emerging from the transport rail (116).

4. The process in accordance with one of Claims 1 to 3,
**characterised in that,**
individual pairs of sausages (110) backed up on the transport rail (116) are picked up by grippers (131) with controlled actuation mounted on a drum (122) of the gripper device (121), separated from one another during the rotary movement of the drum (122) and placed in transport containers (103) located below the drum (122).

5. A device (101) for inserting sausages (110) into packaging containers having a transport device (113) in the form of one or more driven conveyor belts (113', 113'', 113'''),
**characterised in that,**
there is: a transport rail (116) connected after these conveyor belts (113', 113'', 113''') which serves to hold the hanging, backed-up sausages (110); a driven gripper device (121) connected after the transport rail (116) for receiving the sausages (110) pair-by-pair by means of which the sausages (110) can be placed one after the other into transport containers (103) or directly into packaging containers by means of a translational movement, preferably a rotary movement; and a cutting device (155) by means of which the sausages (110) which are held in pairs by grippers (131) of the gripper device (121) can be separated from one another during their translational movement.

6. The device in accordance with Claim 5,
**characterised in that,**
three or more conveyor belts (113', 113'', 113''') are provided for the transport of the sausages (110), the middle conveyor belt (113) of which is arranged at the height of the following transport rail (116) and the lateral conveyor belts (113'', 113''') of which are arranged so they diverge outwards in order to spread apart the sausages (110) hanging on them.

7. The device in accordance with Claim 5 or 6,
**characterised in that,**
the transport rail (116) is formed by a hollow body connected to a compressed air source, having a convex or conical surface, into which are worked air outlet openings (117) which are lined up with the gripper device (121).

8. The device in accordance with one or more of Claims 5 to 7,
**characterised in that,**
the side of the transport rail (116) facing the conveyor belts (113', 113'', 113''') is provided with one or more notches (118) for accommodating at least the central conveyor belt (113').

9. The device in accordance with one or more of Claims 5 to 8,
**characterised in that,**
a stop (120) is arranged in order to back up the sausages (110) in the final section of the transport rail (116), with this stop (120) being formed by a plate (120') and, in a preferred embodiment, being movable in the longitudinal direction of the transport rail (116).

10. The device in accordance with one or more of Claims 5 to 9,
**characterised in that,**
the cutting device (155) is formed by a knife (156) arranged centrally in relation to the transport rail (116) and within the pivoting range of the gripper device (121).

11. The device in accordance with one or more of Claims 5 to 10,
**characterised in that,**
the gripper device (121) is formed by a drum (122) which can be driven so as to rotate and arranged inside a carrier frame (111), with the drum (122) having grippers (131) with controlled actuation for accommodating and storing the sausages (110).

12. The device in accordance with Claim 11,
**characterised in that,**
each of the grippers (131) consists of two or more gripper arms (132, 133, 134) arranged opposite one another and shaped, in a preferred embodiment, like rakes, with one of the gripper arms (132) being held fixed in order to accommodate the sausages (110) and the gripper arm(s) (133, 134) opposite the fixed gripper arm (132) having a pivoting mount on a slide (126) which can be moved radially in a controlled fashion.

13. The device in accordance with Claim 12,
**characterised in that,**
a concave-shaped, fixed control cam (142) is provided in order to control the gripper arm (132) which is fixed on the slide (126) in the area where the sausages (110) are accommodated, with the control cam (142) serving to guide the slide (126) by means of a follower (138) located in a force-locking connection with the control cam (142) and the aforementioned guidance being effected in such a manner that the height of the gripper arm (132) can be moved in a straight line during the take-up of the sausages (110).

14. The device in accordance with Claim 12 or 13,
**characterised in that,**
the gripper arms (133, 134) of the grippers (131) which are on a pivoting mount can be actuated in the accommodation area of the sausages (110) by one or more fixed control cams (144, 146) against which followers (139, 140) are located in a force-locking connection, the radially aligned translational movements of the followers (139, 140) being caused by the rotational movements of the drum (122) and reversible in a controlled fashion by gearing (147, 149) provided on the followers (139, 140) and a gear (148, 150) which engages in the gearing (147, 149) to produce a twisting movement of the shafts (136, 137) which carry the gripper arms (133, 134).

15. The device in accordance with one or more of Claims 12 to 14,
**characterised in that,**
a control lever (161) is provided above the transport container (103) in order to open the gripper arms (133, 134) of the grippers (131) which are on a pivoting mount, with the control lever (161) being on a pivoting mount and actuated by a driven control cam (163).

16. The device in accordance with one or more of Claims 5 to 15,
**characterised in that,**
an ejector lever (171) is provided in the removal area of the gripper device (121), the ejector lever (171) is on a pivoting mount, can be introduced into the gripper arms (132, 133, 134) of the grippers (131) by the rotational movement of the drum (122) and can be actuated by an eccentric lever (170) on a rotating mount.

## Revendications

1. Procédé pour introduire des saucisses (110) dans des récipients d'emballage,
caractérisé en ce que
d'abord, les saucisses (110) sont accrochées en paires sur un dispositif de transport (113) et pressées l'une contre l'autre sur celui-ci, qu'ensuite, respectivement une paire raccordée des saucisses (110) est introduite dans un mécanisme preneur (121) et que sur cela, les saucisses (110) sont séparées par paires ou l'une de l'autre par le mécanisme preneur (121) et alignées dans des récipients de transport (103), grâce auxquels les saucisses (110) se laissent soit amener vers les récipients d'emballage soit déposer directement dans ceux-ci.

2. Procédé d'après la revendication 1,
caractérisé en ce que
les saucisses (110) accrochées sur le dispositif de transport (113) sont écartées par des courroies de transport (113'', 113''') disposées de manière divergente vers l'extérieur.

3. Procédé d'après la revendication 1 ou 2,
caractérisé en ce que
au niveau du dispositif de transport (113), les saucisses (110) sont transférées depuis les courroies de transport (113', 113'', 113''') sur une glissière de transport (116) et que, moyennant de l'air comprimé projeté de celle-ci, elles sont ensuite transportées vers le mécanisme preneur (121).

4. Procédé d'après une des revendications 1 à 3,
caractérisé en ce que
les saucisses (110) alignées sur la glissière de transport (116) sont saisies respectivement par paires par des griffes actionnées (131) qui sont prévues sur un tambour (122) du mécanisme preneur (121), qu'elles sont séparées l'une de l'autre pendant la rotation du tambour (122) et qu'elles sont déposées dans des récipients de transport (103) se trouvant en dessous du tambour (122).

5. Dispositif (101) pour introduire des saucisses (110) dans des récipients d'emballage, avec un dispositif de transport (113) sous la forme d'une ou de plusieurs courroies de transport entraînées (113', 113'', 113'''),
caractérisé en ce que
celles-ci sont suivies par une glissière de transport (116) recevant les saucisses (110) accrochées et pressées l'une contre l'autre, un mécanisme preneur (121) entraîné et disposé en aval de la glissière de transport (116) pour prélever respectivement une paire des saucisses (110) et par lequel elles se laissent déposer, au moyen d'un mouvement de déplacement, de préférence une rotation, l'une après l'autre dans des récipients de transport (103) ou directement dans des récipients d'emballage, et un équipement de coupe (155) qui, lors du déplacement, sépare les saucisses (110) prélevées par les griffes (131) du mécanisme preneur (121).

6. Dispositif d'après la revendication 5,
caractérisé en ce que
pour transporter les saucisses (110), il est prévu trois ou davantage de courroies de transport (113', 113'', 113''') dont la courroie de transport centrale (113') est disposée au niveau de la glissière de transport (116) montée en aval, et dont les courroies de transport latérales (113'', 113''') prévues pour écarter les saucisses (110) sont disposées de manière divergente vers l'extérieur.

7. Dispositif d'après la revendication 5 ou 6,
caractérisé en ce que
la glissière de transport (116) est conçue sous la forme d'un corps creux branché sur une source d'air comprimé et possédant une surface convexe ou conique, dans lequel sont pratiquées des orifices de sortie d'air (117) dirigées vers le mécanisme preneur (121).

8. Dispositif d'après une ou plusieurs des revendications 5 à 7,
caractérisé en ce que
sur le côté donnant sur les courroies de transport (113', 113'', 113'''), la glissière de transport (116) est munie d'un ou de plusieurs évidements (118) recevant au moins la courroie de transport centrale (113').

9. Dispositif d'après une ou plusieurs des revendications 5 à 8,
caractérisé en ce que,
pour aligner les saucisses (110) à l'extrémité de la glissière de transport (116), il est prévu une butée (120) formée par exemple par une plaque (120') et réglable de préférence en direction longitudinale de la glissière de transport (116).

10. Dispositif d'après une ou plusieurs des revendications 5 à 9,
caractérisé en ce que
l'équipement de coupe (155) est formé par un couteau (156) centré par rapport à la glissière de transport (116) et disposé dans la plage de pivotement du mécanisme preneur (121).

11. Dispositif d'après une ou plusieurs des revendications 5 à 10,
caractérisé en ce que
le mécanisme preneur (121) est formé par un tambour (122) entraîné en rotation et disposé dans un support (111), et muni de griffes actionnées (131) pour prélever et déposer les saucisses (110).

12. Dispositif d'après la revendication 11,
caractérisé en ce que
les griffes (131) consistent respectivement de deux ou davantage de bras de prise (132, 133, 134) opposés et conçus de préférence sous la forme de râteaux, dont le bras (132) prélevant les saucisses (110) est stationnaire et dont le ou les bras opposées (133, 134) sont montés pivotant sur un chariot radialement réglable (126).

13. Dispositif d'après la revendication 12,
caractérisé en ce que
pour la commande du bras de prise stationnaire (132) sur le chariot (126), il est prévu au niveau du prélèvement des saucisses (110), une came stationnaire de forme concave (142) qui, en collaboration avec un poussoir (138) adhérant sur celle-ci, provoque que le chariot (126) est mené de sorte que le bras de prise (132) se laisse régler linéairement en hauteur lors du prélèvement des saucisses (110).

14. Dispositif d'après la revendication 12 ou 13,
caractérisé en ce que,
au niveau du prélèvement des saucisses (110), les bras de prise pivotants (133, 134) des griffes (131) sont actionnés par une ou par plusieurs cames stationnaires (144, 146), sur lesquelles adhèrent des poussoirs (139, 140) dont les mouvements radiaux provoqués par les rotations du tambour (122) se laissent transformer, moyennant respectivement une denture (147, 149) prévue sur les poussoirs (139, 140) et un pignon (148, 150) s'engrenant dans celles-ci, en une rotation des arbres (136, 137) portant les bras de prise (133, 134).

15. Dispositif d'après une ou plusieurs des revendications 12 à 14,
caractérisé en ce que
pour l'ouverture des bras de prise pivotants (133, 134) des griffes (131), il est prévu, au-dessus du récipient de transport (103), un levier de commande (161) pivotant et actionné par une came (163) entraînée.

16. Dispositif d'après une ou plusieurs des revendications 5 à 15,
caractérisé en ce que
dans la plage de prélèvement du mécanisme preneur (121), il est prévu un levier d'éjection pivotant (171) qui, grâce à la rotation du tambour (122), se laisse introduire dans les bras de prise (132, 133, 134) des griffes (131), puis actionner au moyen d'un lever d'excentrique rotatif (170).
